# EUROPÄISCHE PATENTSCHRIFT

(11) **EP 0 812 257 B1**
(45) Veröffentlichungstag und Bekanntmachung des Hinweises auf die Patenterteilung: **23.09.1998**
(21) Anmeldenummer: 96901693.0
(22) Anmeldetag: 01.02.1996
(51) Int. Cl.: B31F 1/28, B32B 31/00

(54) **VERFAHREN UND VORRICHTUNG ZUM BEHEIZEN EINER BEWEGTEN BAHN, INSBESONDERE WELLPAPPENBAHN**
PROCESS AND DEVICE FOR HEATING A MOVING WEB, IN PARTICULAR A CORRUGATED CARDBOARD WEB
PROCEDE ET DISPOSITIF DE CHAUFFAGE D'UNE BANDE EN MOUVEMENT, NOTAMMENT D'UNE BANDE DE CARTON ONDULE

(30) Priorität: 27.02.1995 DE 19506779
(43) Veröffentlichungstag der Anmeldung: 17.12.1997
(73) Patentinhaber: BHS Corrugated Maschinen- und Anlagenbau GmbH, 92729 Weiherhammer (DE)
(72) Erfinder: MOSBURGER, Hans, D-92729 Weiherhammer (DE)
(74) Vertreter: Eder, Thomas, Dr.-Ing.
(86) Internationale Anmeldenummer: DE9600157
(87) Internationale Veröffentlichungsnummer: WO9626829

(56) Entgegenhaltungen:
- DE-A- 2 302 449
- FR-A- 1 448 224
- FR-A- 2 289 672
- US-A- 2 487 647
- US-A- 5 156 714

## Beschreibung

Die Erfindung betrifft ein Verfahren zum Beheizen einer bewegten Bahn, insbesondere Wellpappenbahn nach dem Oberbegriff des Patentanspruchs 1 sowie einen Vorheizer nach dem Oberbegriff des Patentanspruchs 5.

Ein Vorheizer für eine Wellpappenbahn ist aus der DE 23 02 449 bekannt. Dieser bekannte Vorheizer besitzt eine rotierbar angetriebene Heiztrommel. Die Bahn wird über einen raumfesten Zulauf der Heiztrommel zugeführt und von dieser über einen raumfesten Ablauf abgeführt. Der Heiztrommel ist eine Umlenkwalze für die Bahn zugeordnet, die konzentrisch um die Mittelachse der Heiztrommel schwenkbar ist. Der Schwenkwinkel bestimmt die Anlagefläche der Bahn an der Heiztrommel und damit die zu übertragende Wärmemenge. Die geschwenkte Umlenkwalze nimmt die Bahn mit und bewegt sie über die Heiztrommel, wobei der Umschlingungswinkel einstellbar ist. Hierbei erfolgt die Wärmeübertragung von der Heizfläche der Trommel in die angrenzende Außenschicht der Bahn. Um eine Berührung der zulaufenden Bahn mit der ablaufenden Bahn zu verhindern, ist üblicherweise in Umfangsrichtung der Heiztrommel eine zweite Walze vorgesehen. Diese Walzen besitzen aus Sicherheitsgründen einen Abstand von 120 mm zur drehenden Heiztrommel. Nachteilig ist, daß die Bahn die Heiztrommel nur mit einem maximalen Winkel von ca. 270° umschlingen kann. Ferner wird die Bahn von der Heiztrommel nur einseitig beheizt, wodurch eine ungleichmäßige Aufheizung der Bahn erfolgt. Auch besteht die Gefahr, daß bei größeren Bahngeschwindigkeiten der im anschließenden Leimwerk aufgebrachte Leim infolge der nur einseitigen Bahnbeheizung nicht genügend rasch anspringt, d.h. eine gewisse Klebewirkung entfaltet.

Aus der US-A-5 156 714 ist eine Wellpappenmaschine zur Herstellung einer einseitigen Wellpappe bekannt, bei der die einlaufende glatte Bahn durch das S-förmige Umschlingen zweier beheizter Walzen beidseitig beheizt wird. Die einlufende zweite, später zu rillende Bahn wird über eine Heizfläche geführt, wobei die wirksame Heizfläche durch das Verstellen einer Umlenkwalze für die Bahn einstellbar ist. Hier erfolgt jedoch nur das Beheizen einer Außenseite der Bahn. Diese wird anschließend noch mittels einer Dampfkammer konditioniert.

Ausgehend von diesem Stand der Technik liegt der Erfindung die Aufgabe zugrunde, ein Verfahren und eine Vorrichtung zum beidseitigen Beheizen einer bewegten Bahn, insbesondere Wellpappenbahn zu schaffen, wobei bei geringem Raumbedarf und geringem Bauaufwand die Verstellbarkeit der wirksamen Heizflächen ermöglicht wird.

Die Erfindung löst diese Aufgabe mit den kennzeichnenden Merkmalen der Patentansprüche 1 bzw. 4.

Die Erfindung beseitigt zwischen Umlenkwalzen und Heiztrommel die Einzugsgefahr, so daß der gesetzlich vorgeschriebene Sicherheitsabstand der Umlenkwalze zur Heiztrommel nicht zu beachten ist. Außerdem wird die wirksame Heizfläche nach der Erfindung bei verringertem Raumbedarf und verringertem Aufwand erhöht. Schließlich wird der mögliche Regelbereich für die Wärmeübertragung erweitert. Auch kann der maximale Umschlingungswinkel der Heiztrommel durch die Bahn vergrößert werden.

Nach einer Ausgestaltung der Erfindung ist bei einem Vorheizer an sich bekannter Bauart der rotierbaren Heiztrommel eine kreissegmentförmige Heizfläche zugeordnet, die mit der Umlenkwalze verbunden ist, so daß sie konzentrisch zur Heiztrommel bewegt werden kann, wobei über diese kreissegmentförmige Heizfläche die andere Bahnaußenseite anliegend geführt wird.

Weitere Ausgestaltungen der Erfindung ergeben sich aus den Unteransprüchen.

Die Erfindung wird nachfolgend anhand eines in der Zeichnung dargestellten Ausführungsbeispiels näher erläutert. In der Zeichnung zeigen:
- Fig. 1: eine teilweise geschnittene schematische Seitenansicht eines Vorheizers nach der Erfindung mit geringstem Umschlingungswinkel der Heiztrommel durch die Bahn in Verbindung mit einer einseitigen Weilpappenmaschine und
- Fig. 2: eine Ansicht des Vorheizers wie in Fig.1 mit maximalem Umschlingungswinkel der Vorheiztrommel durch die Bahn.

Der Vorheizer 1 nach den Fig. 1 und 2 weist eine beheizte Trommel 2 mit glatter Oberfläche auf. Diese kann Z.B. durch Dampf oder auf sonstige Weise innen beheizt sein. Die Trommel 2 kann in der angegebenen Pfeilrichtung angetrieben sein. Sie kann aber auch nur drehbar gelagert sein. Der Trommelmantel 3 ist aus gut wärmeleitendem Material, vorzugsweise aus Stahl. Die Trommel 2 ist beiderseits in Lagerschildern 4 gelagert.

Die Bahn 5, z.B. eine Deckbahn für eine einseitige Wellpappenbahn, läuft über eine Zuführung 7, die z.B. als raumfestes Walzenpaar ausgebildet ist, der Trommel 2 in der angegebenen Pfeilrichtung zu.

Nach Fig. 1 legt sich die Bahn 5 an den beheizten Trommelmantel 3 an und umschlingt diesen mit dem kleinstmöglichen Umschlingungswinkel, z.B. 72°.

Auslaufend ist die Bahn 5 über eine Umlenkfläche 10, z.B. eine drehbare Umlenkwalze 11, geführt. Von der Walze 11 läuft die Bahn 5 weiter zu einer raumfesten Abführung 12. Nach Fig. 1 läuft die Bahn 5 z.B. einer einseitigen Wellpappenmaschine 20 zu. Hierbei kann die Leitwalze 21 mit der Anpreßwalze 22 zusammenarbeiten. Mit dieser wirkt wie üblich die Riffelwalze 23 zusammen, auf deren gewellte Papierbahn 24 die Leimübertragswalze 25 den Leim aus dem nicht dargestellten Leimwerk überträgt, welche zu einem Fuß 17 mit Einschubführung 18 angeordnet ist. Selbstverständlich kann die Abführung 12 auch in anderer Weise ausgebildet sein.

Mit der Umlenkfläche 10 ist eine Heizfläche 13 verbunden, die von einem beheizbaren Kreissegment 14 aus Metall gebildet ist, welches konzentrisch zur Mittelachse der Trommel 2 angeordnet ist.

Die Heizfläche 13 und die im konkreten Ausführungsbeispiel als Umlenkwalze 11 ausgebildete Umlenkfläche 10 sind zusammen um die Mittelachse der Trommel 2 schwenkbar angeordnet.

Hierfür kann die Umlenkwalze 10 und die Heizfläche 13 an kreisförmigen, um die Mittelachse der Heiztrommel 2 drehbare Scheiben 30 befestigt sein, die mittels einer Stelleinrichtung, z.B. mittels Ketten, verstellbar sind.

In Fig. 1 befindet sich die Umlenkwalze 11 mit Heizfläche 13 in einer Stellung mit kleinstem Umschlingungswinkel, z.B. 72°. Die Bahn 5 verläuft nicht über die Heizfläche 13.

Soll neben der einen Außenseite der Bahn 5 (bei einer einseitigen Wellpappenbahn die gewellte Bahn 7') auch die andere Außenseite der Bahn (bei einer einseitigen Wellpappenbahn die ebene Bahn 6) erhitzt werden, so wird, wie aus Fig. 2 ersichtlich, die Umlenkfläche 10 mit der Heizfläche 13 im Uhrzeigersinn um die Mittelachse der Trommel 2 verschwenkt. Die Größe des Schwenkwinkels hängt dabei von der in die Bahn 5 zu übertragenden Wärme ab. Der Schwenkwinkel kann von Hand oder selbsttätig, z.B. abhängig von Bahnfeuchte, Bahntemperatur und/oder Bahngeschwindigkeit, eingestellt werden.

Der maximale Schwenkwinkel wird dabei durch die zulaufende Bahn 5 begrenzt.

Durch das Verschwenken der Umlenkfläche 10 mit Heizfläche 13 umschlingt die Bahn 5 mehr und mehr die Trommel 2 und verläuft, angedrückt an die Heizfläche 13, im Gegensinn zurück. Nach dem Verlassen der Heizfläche 13 verläuft die Bahn 5 zu der Abführung 12.

Die Heizfläche 13 kann mit meanderförmigen Heizkanälen 15 oder elektrischen Heizdrähten versehen sein. Durch die Heizkanäle kann ein heißes Medium, z.B. ein Heizdampf geführt werden.

Die Walze 11 ist als Umlenkfläche 10 drehbar. Sie kann ggfs. auch angetrieben sein.

Der abtrennbare Fuß 17 der seitlichen Lagerschilder 4 ist möglichst dicht an der gedachten Kreisbahn des Kreissegmentes 14 angeordnet. Der Fuß 17 kann z.B. direkt ein darunter angeordnetes einschiebbares nicht dargestelltes Leimwerk 17 oder dergleichen aufnehmen. Damit können die beheizte Trommel 2 und die Heizfläche 13 sehr nahe an die Leimübertragsstelle am Umfang der Leimauftragswalze 25 positioniert werden. Hierdurch wird ein unnötiger Wärmeverlust während der Bewegung der Bahn 5 vom Vorheizer 1 zur Leimübertragsstelle vermieden. Der Raumbedarf wird verringert.

## Patentansprüche

1. Verfahren zum Beheizen einer bewegten Bahn, insbesondere Wellpappenbahn,
bei dem die Bahn (5) von einer ersten, eine Außenseite der Bahn (5) beheizenden Heizfläche (3) zu einer zweiten, die andere Außenseite der Bahn beheizende Heizfläche (13) umgelenkt wird und bei dem beiden Außenseiten der bewegten Bahn Wärme zugeführt wird,
**dadurch gekennzeichnet**,
daß die eine der beiden Heizflächen (13) relativ zur anderen (3) derart bewegt werden kann, daß die wirksamen Flächen der Heizflächen (3, 13) verändert werden.

2. Verfahren nach Anspruch 1, **dadurch gekennzeichnet**, daß die Zuführung der Wärme über Heizflächen (3, 13) durch Wärmeleitung erfolgt.

3. Verfahren nach einem der Ansprüche 1 oder 2, **dadurch gekennzeichnet**, daß Zulauf (7) und Ablauf (12) der Bahn raumfest gehalten werden.

4. Vorheizer zur Durchführung des Verfahrens nach den Ansprüchen 1 bis 3,
mit einer ersten Heizfläche (3) für das Beheizen einer Außenseite einer die erste Heizfläche (3) umschlingenden Bahn (5),
mit einer zweiten Heizfläche (13) für das Beheizen der anderen Außenseite der die zweite Heizfläche (13) umschlingenden Bahn (5) und
mit einem jeweils raumfest angeordneten Bahnzulauf (7) und Bahnablauf (12),
**dadurch gekennzeichnet**,
daß mit der zweiten Heizfläche (13) eine Umlenkwalze (10) für die Bahn (5) verbunden ist und
daß die Umlenkwalze (10) zusammen mit der zweiten Heizfläche (13) gegenüber der ersten Heizfläche (3) derart verstellbar ist, daß durch eine Verstellung die wirksamen Flächen der Heizflächen (3, 13) veränderbar sind.

5. Vorheizer nach Anspruch 4, **dadurch gekennzeichnet**, daß die erste Heizfläche (3) eine rotierbare Trommel (2) ist, daß die Umlenkwalze (11) mit einer kreissegmentförmigen zweiten Heizfläche (13) verbunden ist, die konzentrisch zur Trommel einstellbar bewegbar ist und daß die andere Bahnaußenseite über diese zweite Heizfläche geführt ist.

6. Vorheizer nach Anspruch 5, **dadurch gekennzeichnet**, daß nahe der Kreisbahn der zweiten Heizfläche (13) ein Fuß (17) zum Verbinden mit weiteren Anlageteilen ausgebildet ist.

## Claims

1. A method for heating a moving web, in particular a web of corrugated cardboard,
in which the web (5) is deflected from a first heating surface (3) which heats one outer side of the web (5) to a second heating surface (13) which heats the other outer side of the web, and in which heat is supplied to both outer sides of the moving web,
characterised in that
one of the two heating surfaces (13) can be moved relative to the other one (3) such that the effective surfaces of the heating surfaces (3, 13) are changed.

2. A method according to Claim 1, characterised in that the supply of heat via heating surfaces (3, 13) takes place by heat conduction.

3. A method according to one of Claims 1 or 2, characterised in that the incoming section (7) and outgoing section (12) of the web are kept fixed in space.

4. A preheater for performing the method according to Claims 1 to 3,
having a first heating surface (3) for heating one outer side of a web (5) which surrounds the first heating surface (3),
having a second heating surface (13) for heating the other outer side of the web (5) surrounding the second heating surface (13), and
having an incoming web section (7) and an outgoing web section (12) arranged fixed in space in each case,
characterised in that
a deflecting roll (10) for the web (5) is connected to the second heating surface (13), and
that the deflecting roll (10) together with the second heating surface (13) is adjustable relative to the first heating surface (3) such that the effective surfaces of the heating surfaces (3, 13) can be changed by adjustment.

5. A preheater according to Claim 4, characterised in that the first heating surface (3) is a rotatable drum (2), that the deflecting roll (11) is connected to a second heating surface (13) in the form of a segment of a circle, which is movable adjustably concentrically to the drum and that the other outer side of the web is guided across this second heating surface.

6. A preheater according to Claim 5, characterised in that close to the circular path of the second heating surface (13) there is formed a foot (17) for connecting to other parts of the installation.

## Revendications

1. Procédé pour chauffer une bande en mouvement, notamment une bande en carton ondulé, dans lequel la bande (5) est envoyée depuis une première surface de chauffe (3) chauffant une face externe de la bande (5) vers une seconde surface de chauffe (13) chauffant l'autre face externe de la bande et dans lequel de la chaleur est amenée aux deux faces externes de la bande en mouvement, caractérisé en ce qu'une des deux surfaces de chauffe (13) peut être déplacée relativement par rapport à l'autre (3) de telle façon que les surfaces efficaces des surfaces de chauffe (3, 13) peuvent être modifiées.

2. Procédé selon la revendication 1, caractérisé en ce que l'amenée de la chaleur par des surfaces de chauffe (3, 13) est effectuée par conduction thermique.

3. Procédé selon la revendication 1 ou 2, caractérisé en ce que l'acheminement (7) et l'évacuation (12) de la bande sont maintenues fixes dans l'espace.

4. Dispositif de préchauffage pour la mise en oeuvre du procédé selon l'une quelconque des revendications 1 à 3, comprenant une première surface de chauffe (3) pour le réchauffement d'une face externe d'une bande (5) entourant la première surface de chauffe (3), une seconde surface de chauffe (13) pour le réchauffement de l'autre surface externe entourant la seconde surface de chauffe (13) et des organes d'acheminement (7) et d'évacuation (12) de bande agencée respectivement fixes dans l'espace, caractérisé en ce qu'un rouleau de renvoi (10) pour la bande (5) est relié à la seconde surface de chauffe (13) et
en ce que le rouleau de renvoi (10) peut être réglé avec la seconde surface de chauffe (13) par rapport à la première surface de chauffe (3) de telle manière que par le réglage, les surfaces efficaces des surfaces de chauffe (3, 13) sont modifiables.

5. Dispositif de préchauffage selon la revendication 4, caractérisé en ce que la première surface de chauffe (3) est un tambour rotatif (2), en ce que le rouleau de renvoi (11) est relié à une seconde surface de chauffe (13) en forme de segment de cercle, qui peut être déplacée de manière réglable concentriquement par rapport au tambour, et en ce que l'autre face externe de bande est guidée sur cette seconde surface de chauffe.

6. Dispositif de préchauffage selon la revendication 5, caractérisé en ce qu'à proximité de la trajectoire circulaire de la seconde surface de chauffe (13) est réalisé un pied (17) pour un raccordement avec d'autres pièces de l'installation.
